# EUROPÄISCHE PATENTSCHRIFT

(11) **EP 0 996 801 B1**
(45) Veröffentlichungstag und Bekanntmachung des Hinweises auf die Patenterteilung: **14.05.2003**
(21) Anmeldenummer: 99907522.9
(22) Anmeldetag: 09.02.1999
(51) Int. Cl.: E05F 3/22, E05F 15/20

(54) **BEFESTIGUNG VON ENDKAPPEN AN GEHÄUSEN, DIE AUS PROFILEN BESTEHEN**
FASTENING OF END CAPS ON HOUSINGS COMPRISED OF PROFILE SECTIONS
FIXATION DE COIFFES TERMINALES SUR DES BOITIERS CONSTITUES DE PROFILES

(30) Priorität: 09.02.1998 DE 19804801
(43) Veröffentlichungstag der Anmeldung: 03.05.2000
(73) Patentinhaber: DORMA GmbH + Co. KG, 58256 Ennepetal (DE)
(72) Erfinder: GINZEL, Lothar, D-58239 Schwerte (DE)
(86) Internationale Anmeldenummer: EP9900822
(87) Internationale Veröffentlichungsnummer: WO99040283

(56) Entgegenhaltungen:
- EP-A- 0 544 134
- DE-A- 19 642 275
- US-A- 4 858 272

## Beschreibung

Die Erfindung betrifft eine Befestigung von Endkappen an Gehäusen gemäß dem Oberbegriff des Patentanspruches 1, die aus Profilen bestehen und für türspezifische Einrichtungen für automatisch betriebene Türen eingesetzt werden. Dieses sind insbesondere Drehflügeltüren, Sensorleisten, Sensorleisten mit integrierter Gleitschiene, Schiebetürantriebe usw.

In der EP 0 544 134 A1 wird eine Abdeckhaube beschrieben, die an den Stirnseiten eines Gehäuses unsichtbar angebracht wird. Dabei geschieht dieses über Rasten, die als Ausprägungen ausgebildet worden sind, wobei gleichzeitig die Endkappen entgegengerichtete Rastausnehmungen aufweisen und somit ohne Werkzeug mit dem Gehäuse befestigt werden können. Dabei werden die Endkappen von oben aufgeschoben und verrasten mit dem Gehäuse.

Gerade bei Gehäusen, die aus stranggepreßten Materialien bestehen und dabei nach Möglichkeit einstückig hergestellt werden und in ihrem äußeren Erscheinungsbild als ansprechend anzusehen sind, ist einer Befestigung der herkömmlichen Art, nämlich durch Schrauben innerhalb des Profils nicht der nötige Raum gegeben. Darüber hinaus ist es oft schwierig, derartige Profile, da sie in unterschiedlichster Länge ihre Anwendung finden, auch immer in befriedigender Art und Weise zu befestigen. Gleichzeitig ist eine dermaßen schlecht zugängliche Befestigungsart bei der Montage sehr zeitaufwendig, so daß hohe Montagekosten anfallen, weil z.B. ein Durchbohren der Profile nicht möglich ist.

Die Aufgabe der Erfindung ist es, die Mängel des Standes der Technik zu beseitigen und eine Befestigungsart zu finden, die unabhängig von der Profillänge angewendet werden kann und gleichzeitig eine unsichtbare Befestigung der Endkappen und des Gehäuses bietet.

Die Aufgabe der Erfindung wird gemäß dem Patentanspruch 1 gelöst, wobei die Unteransprüche eine weitere Ausgestaltung der Erfindung wiedergeben. Dabei werden die Endkappen über zwischengeschaltete Montageelemente, die innerhalb des Profils (Gehäuses) eingeclipst werden und das Profil gleichzeitig damit an dem Montageort festsetzen, unsichtbar befestigt werden. Dabei werden die Montageelemente so ausgebildet, daß sie in Kammern bzw. zwischen Stegen, die an/in dem Profil vorhanden sind, verklemmt werden. Diese Verklemmung wird beispielsweise dadurch erreicht, daß Teile des Querschnittes der Montageelemente federnd ausgelegt werden, um so ein Einstecken innerhalb des Profilendbereiches zu gewährleisten. Darüber hinaus ist an mindestens einem der Montageelemente ein Befestigungsschenkel vorhanden, der eine Montage und damit gleichzeitig eine Befestigung des gesamten Profils an dem Montageort zuläßt. Dieses geschieht durch eine Bohrung, die sich innerhalb des Befestigungsschenkels befindet.

Ein weiteres Montageelement kann beispielsweise in anderer Art mit dem Profil stirnseitig verbunden werden, wobei hierfür innerhalb des Profils vorhandene Schraubkanäle ausgenutzt werden. Gleichzeitig kann auch ein Montageelement so geformt sein, daß es eine Kabelzugentlastung mit realisiert. Dieses ist beispielsweise in der Form möglich, daß das Montageelement einen Schlitz aufweist, der in einer Bohrung endet. Der Schlitz muß sich in diesem Fall in dem Bereich befinden, in dem sich die Montagebohrung zur Befestigung in dem Schraubkanal befindet. Gleichzeitig sind an diesem Montageelement Rastungen angeformt, die mit Rastungen bzw. Vorsprüngen innerhalb der Endkappen in der Art zusammenwirken, daß die Endkappe nur aufgesteckt werden muß. Um einen noch sicheren Sitz zu gewährleisten, können auch an der Endkappe Vorsprünge angeformt sein, die formmäßig so gestaltet sind, daß sie innerhalb des Profils dem Verlauf der Wandungen angepaßt sind und somit ein Verrücken nach dem Aufclipsen der Endkappen nicht mehr möglich ist. Sollen die Endkappen wieder entfernt werden, so ist dies ohne Werkzeug ebenfalls wie das Aufsetzen möglich, da die Endkappen nur abgezogen werden müssen.

Die Erfindung wird anhand eines möglichen Ausführungsbeispieles der Figur 1 wiedergegeben.

Das Ausführungsbeispiel der Figur 1 zeigt beispielsweise ein Gehäuse 5, welches als Profil einer Sensorleiste mit integrierter Gleitschiene in Form einer Kammer 6 ausgebildet ist. Dabei weist das Gehäuse 5 innen Möglichkeiten für die Aufnahme von elektronischen Platinen 8 auf, so daß die Strahlung, z.B. Infrarot, eines solchen Sensors durch ein innerhalb der Kontur angepaßtes Fenster 7 abgestrahlt werden kann. Darüber hinaus sind in dem Gehäuse 5 in Längsrichtung verlaufende Schraubkanäle 9, 10 vorhanden.

In diesem Ausführungsbeispiel sind zwei unterschiedliche Montageelemente 3, 4 wiedergegeben worden, um die universelle Befestigungsmöglichkeit der Endkappen 2 zu verdeutlichen.

Das Montageelement 3 besteht dabei im wesentlichen aus einem Befestigungsschenkel 17, der von einer Befestigungsbohrung 18 durchdrungen wird. Über die Befestigungsbohrung 18 wird das Montageelement 3 mit der daran befestigten Sensorleiste, nämlich dem Gehäuse 5, auf jeder Endseite beispielsweise an einer Tür oder oberhalb der Tür befestigt. In einem Winkel von etwa 90° steht zu dem Befestigungsschenkel 17 ein Träger 21. An dem Träger 21 sind Federschenkel 19 maßlich so angeformt, daß sie in die Kammer 6 des Gehäuses 5 eingeführt werden können. Gleichzeitig ist jedoch auch noch in gleicher Richtung, wie die Federschenkel 19, ein Steg 12 vorhanden, der durch einen Einschnitt 29 von den Federschenkeln 19 getrennt ist. Der Einschnitt 29 weist annähernd die Breite des Steges 26 auf, der sich innerhalb des Gehäuses 5 befindet. Somit ist es möglich, den Steg 12 innerhalb einer weiteren Kammer 30 des Gehäuses 5 einzuschieben. Damit beide Lappen, d.h. die Federschenkel 19 und der Steg 12, auch entsprechend gut in dem Gehäuse 5 eingesetzt werden können, befindet sich beispielsweise im Endbereich, d.h. nahe dem Träger 21 eine Querschnittsverjüngung 20, wodurch der Federschenkel 19 mit einer gewissen Vorspannung ausgestattet werden kann. Um an einem auf der Montageseite liegenden Schenkel 27 des Profils 30 beim Einstecken vorbeizukommen, ist ein Rücksprung 28 an dem Montageelement 3 vorhanden, so daß die rückwärtige Seite des Befestigungsschenkels 17 an dem Montageort auch plan anliegt.

Das zweite Montageelement 4 ist anders gestaltet und übernimmt darüber hinaus neben der Verrastung mit der Endkappe 2 eine weitere Funktion. Dieses Montageelement 4 wird über eine Befestigungsbohrung 23 innerhalb des Schraubkanals 9 mittels eines Schraubelementes an das Gehäuse 5 geschraubt. Gleichzeitig ist das Montageelement 4 jedoch formmäßig so gestaltet, daß es nahezu in der Mitte einen Schlitz 25 aufweist, der innerhalb einer Kabeldurchführung 24, in Form einer Bohrung, endet. Dadurch, daß beim Anziehen der Schraube in dem Schraubkanal 9 die beiden Schenkel, die durch den Schlitz 25 an dem Montageelement 4 gebildet werden, zusammengedrückt werden, wird gleichzeitig eine Kabelzugentlastung, für das durch die Kabeldurchführung 24 hindurchgehgende Kabel sichergestellt. Seitlich an dem Montageelement 4 befinden sich vorstehende Rastungen 22, die wiederum mit entsprechend gegengeformten Stegen bzw. Rastungen, die in dem Ausführungsbeispiel nicht dargestellt sind, die innerhalb der Endkappe 2 sich befinden, zusammenwirkt.

Soll nun die Endkappe 2, nachdem die Sensorleiste montiert ist, über das Montageelement 3 und die Befestigung des Montageelementes 4 aufgeclipst werden, so ist dieses ohne Zuhilfenahme von Werkzeugen möglich. Zum einen rastet innerhalb der Querschnittsverjüngung 20 und andererseits an den Rastungen 22 die Endkappe 2 ein. Um einen weiteren verrutschungssicheren Halt zu gewährleisten, sind darüber hinaus Vorsprünge 13, 14 an der Endkappe 2 vorhanden, die durch einen Rücksprung 15 unterbrochen sind. Diese Vorsprünge 13, 14 sind formmäßig so ausgebildet, daß eine genaue Anpassung an die Kontur des Gehäuses 5 gegeben ist. Damit die Endkappe 2 auch dem, wie in dem Ausführungsbeispiel dargestellten, formgeberischen Erscheinungsbild angepaßt werden kann, ist eine Seitenwand 11 leicht ballig ausgeführt, wobei diese durch Schattenfugen 16 unterbrochen wird. Darüber hinaus verlaufen die seitlichen Wände 1 in der gleichen Kontur des Profils 5.

Durch den erfindungsgemäßen Gegenstand ist eine einfache, kostengünstige und sichere Befestigung beispielsweise von Profilen sichergestellt und darüber hinaus eine ohne Werkzeuge zu bewerkstelligende Montage von Endkappen gewährleistet.

### Bezugszeichen

- 1: Seitenwand gebogen
- 2: Endkappe
- 3: Montageelement
- 4: Montageelement
- 5: Gehäuse (Profil)
- 6: Kammer
- 7: Fenster
- 8: Platine
- 9: Schraubkanal
- 10: Schraubkanal
- 11: Seitenwand
- 12: Steg
- 13: Vorsprung
- 14: Vorsprung
- 15: Rücksprung
- 16: Schattenfuge
- 17: Befestigungsschenkel
- 18: Befestigungsbohrung
- 19: Federschenkel
- 20: Querschnittsverjüngung
- 21: Träger
- 22: Rastung
- 23: Befestigungsbohrung
- 24: Kabeldurchführung
- 25: Schlitz
- 26: Steg
- 27: Schenkel
- 28: Rücksprung
- 29: Einschnitt
- 30: Kammer

## Patentansprüche

1. Befestigung von Endkappen an Gehäusen, die aus Profilen bestehen und für türspezifische Einrichtungen an automatisch betriebenen Türen eingesetzt werden, wobei die Endkappen über Rastverbindungen unsichtbar mit dem Gehäuse verbunden werden, **dadurch gekennzeichnet, daß** jede Endkappe (2) über mit dem Gehäuse (5) verbundene Montageelemente (3, 4) aufgeclipst wird, wobei mindestens eines der Montageelemente (3, 4) gleichzeitig als Befestigung für das Gehäuse (5) verwendet wird.

2. Befestigung nach Anspruch 1, **dadurch gekennzeichnet, daß** das Montageelement (3) so ausgebildet ist, daß es in Kammern bzw. zwischen Stegen des Gehäuses (5) eingesteckt wird und gleichzeitig ein Befestigungsschenkel (17) vorhanden ist, der mindestens eine Bohrung (18) aufweist, durch die die Montage des Gehäuses (5) mit dem Montageelement (3) bewerkstelligt werden kann.

3. Befestigung nach Anspruch 1, **dadurch gekennzeichnet, daß** das Montageelement (4) an dem Gehäuse (5) durch eine Befestigungsbohrung (23) über einen Schraubkanal (9) verbunden wird.

4. Befestigung nach Anspruch 1, **dadurch gekennzeichnet, daß** an den Montageelementen (3, 4) Vorsprünge und/oder Einbuchtungen vorhanden sind, die mit ebenfalls innerhalb der Endkappen (2) vorhandenen Vorsprüngen und/oder Einbuchtungen eine Verrastung der Endkappen mit dem Gehäuse (5) bewirken.

5. Befestigung nach Anspruch 1, **dadurch gekennzeichnet, daß** die Endkappen (2) Vorsprünge (13, 14) aufweisen, die innerhalb von Stegen usw., die sich innerhalb des Gehäuses (5) befinden, eingreifen.

6. Befestigung nach einem oder mehreren der vorhergehenden Ansprüche, **dadurch gekennzeichnet, daß** das Montageelement (4) eine Kabelzugentlastung aufweist.

7. Befestigung nach Anspruch 1, **dadurch gekennzeichnet, daß** die Endkappen (2) in ihrer äußeren Kontur der Form des Gehäuses (5) angepaßt sind und aus Kunststoff bestehen.

8. Befestigung nach Anspruch 1, **dadurch gekennzeichnet, daß** die Montageelemente (3, 4) aus Kunststoff oder Leichtmetall bestehen.

9. Befestigung nach Anspruch 1, **dadurch gekennzeichnet, daß** das Gehäuse (5) aus Kunststoff bzw. aus Aluminium oder einer Kombination beider Materialien besteht.

10. Befestigung nach Anspruch 1, **dadurch gekennzeichnet, daß** das Gehäuse (5) ein Gehäuse eines Drehflügelantriebes ist.

11. Befestigung nach Anspruch 1, **dadurch gekennzeichnet, daß** das Gehäuse (5) ein Gehäuse einer Sensorleiste ist.

12. Befestigung nach Anspruch 1, **dadurch gekennzeichnet, daß** das Gehäuse (5) ein Gehäuse einer Sensorleiste mit integrierter Gleitschiene ist.

13. Befestigung nach Anspruch 1, **dadurch gekennzeichnet, daß** das Gehäuse (5) ein Gehäuse eines Schiebetürantriebes ist.

## Claims

1. Attachment of end caps at housings, which are composed of profiles and employed for door specific equipment at automatically operated doors, the end caps being invisibly connected to the housing via snap-in fastenings, **characterised in that** each end cap (2) is snapped-in via mounting elements (3, 4) that are connected to the housing (5), at least one of the mounting elements (3, 4) being simultaneously used as attachment for the housing (5).

2. Attachment according to claim 1, **characterised in that** the mounting element (3) is conceived such as to be inserted into chambers respectively between webs of the housing (5) and simultaneously an attachment leg (17) is provided presenting at least one bore (18) through which the mounting of housing (5) can be realised with the mounting element (3).

3. Attachment according to claim 1, **characterised in that** the mounting element (4) is connected at the housing (5) through an attachment bore (23) via a screw channel (9).

4. Attachment according to claim 1, **characterised in that** projections and/or recesses are provided at the mounting elements (3, 4), which produce, together with projections and/or recesses likewise provided inside the end caps (2), an interengagement of the end caps with the housing (5).

5. Attachment according to claim 1, **characterised in that** the end caps (2) present projections (13, 14), engaging into webs etc., which are provided inside the housing (5).

6. Attachment according to any one or several of the preceding claims, **characterised in that** the mounting element (4) presents a cable strain relief.

7. Attachment according to claim 1, **characterised in that** the end caps (2) in their exterior contour are adapted to the form of the housing (5) and that they are made from plastic.

8. Attachment according to claim 1, **characterised in that** the mounting elements (3, 4) are made from plastic or light metal.

9. Attachment according to claim 1, **characterised in that** the housing (5) is made from plastic respectively from aluminium or from a combination of both materials.

10. Attachment according to claim 1, **characterised in that** the housing (5) is a housing for a swing leaf operator.

11. Attachment according to claim 1, **characterised in that** the housing (5) is a housing for a sensor strip.

12. Attachment according to claim 1, **characterised in that** the housing (5) is a housing for a sensor strip with incorporated slide rail.

13. Attachment according to claim 1, **characterised in that** the housing (5) is a housing for a sliding door operator.

## Revendications

1. Fixation de chapes sur des boîtiers, composés de profilés et utilisés dans des équipements pour portes commandées automatiquement, les chapes étant connectées de façon invisible avec le boîtier par des connexions à encliquetage, **caractérisée en ce que** chaque chape (2) est encliquetée par l'intermédiaire d'éléments de montage (3, 4) reliés avec le boîtier (5), au moins l'un des éléments de montage (3, 4) étant utilisé simultanément pour la fixation du boîtier (5).

2. Fixation selon la revendication 1, **caractérisée en ce que** l'élément de montage (3) est conçu de façon à pouvoir être enfiché dans des chambres respectivement entre les nervures du boîtier (5) et simultanément il y a une branche de fixation (17) qui présente au moins un perçage (18) à travers lequel peut se faire le montage du boîtier (5) avec l'élément de montage (3).

3. Fixation selon la revendication 1, **caractérisée en ce que** l'élément de montage (4) est fixé sur le boîtier (5) par l'intermédiaire d'un perçage de fixation (23) via un canal de vissage (9).

4. Fixation selon la revendication 1, **caractérisée en ce que** des projections et/ou des décrochements sont présents sur les éléments de montage (3, 4), lesquels vont effectuer un encliquetage des chapes avec le boîtier (5) par l'intermédiaire des projections et/ou décrochements également présents à l'intérieur des chapes (2).

5. Fixation selon la revendication 1, **caractérisée en ce que** les chapes (2) présentent des projections (13, 14) qui s'encastrent à l'intérieur de nervures etc., se trouvant à l'intérieur du boîtier (5).

6. Fixation selon l'une ou plusieurs des revendications précédentes, **caractérisée en ce que** l'élément de montage (4) présente une décharge pour câbles.

7. Fixation selon la revendication 1, **caractérisée en ce que** les chapes (2), en leur contour extérieur, sont adaptées à la forme du boîtier (5) et faites de matière plastique.

8. Fixation selon la revendication 1, **caractérisée en ce que** les éléments de montage (3, 4) sont faites de matière plastique ou de métal léger.

9. Fixation selon la revendication 1, **caractérisée en ce que** le boîtier (5) est fait de matière plastique ou d'aluminium ou d'une combinaison des deux matières.

10. Fixation selon la revendication 1, **caractérisée en ce que** le boîtier (5) est un boîtier pour un entraînement d'un vantail tournant.

11. Fixation selon la revendication 1, **caractérisée en ce que** le boîtier (5) est un boîtier d'un rail à capteurs.

12. Fixation selon la revendication 1, **caractérisée en ce que** le boîtier (5) est un boîtier d'un rail à capteurs avec glissière intégrée.

13. Fixation selon la revendication 1, **caractérisée en ce que** le boîtier (5) est un boîtier d'un entraînement de porte coulissante.
